# EUROPÄISCHE PATENTSCHRIFT

(11) **EP 2 722 933 B1**
(45) Veröffentlichungstag und Bekanntmachung des Hinweises auf die Patenterteilung: **01.11.2017**
(21) Anmeldenummer: 13186183.3
(22) Anmeldetag: 26.09.2013
(51) Int. Cl.: H01R 9/24, H01R 13/639, H01R 35/04, H02B 1/26, H02B 1/052, H01R 13/627

(54) **Steckanordnung zum Anschluss elektrischer Leiter an eine elektrische Baugruppe**
Connector assembly for connecting electric conductors to an electric assembly
Agencement d'enfichage pour le raccord de conducteurs électriques à un module électrique

(30) Priorität: 17.10.2012 DE 202012103985 U
(43) Veröffentlichungstag der Anmeldung: 23.04.2014
(73) Patentinhaber: Weidmüller Interface GmbH & Co. KG, 32758 Detmold (DE)
(72) Erfinder: Elsässer, Sven, 32791 Lage (DE); Schabbehard, Stephan, 32791 Lage (DE); Nolting, Reinhard, 32756 Detmold (DE)
(74) Vertreter: Specht, Peter

(56) Entgegenhaltungen:
- EP-A2- 0 909 122
- DE-B3- 10 243 383

## Beschreibung

Die vorliegende Erfindung betrifft eine Steckanordnung zum Anschluss elektrischer Leiter an eine Baugruppe.

In der Fertigungstechnik ist es von großer Bedeutung, dass die Anschlüsse elektrischer Geräte auch unter Vibrationsbelastung sicher kontaktieren. Andererseits müssen die zur Fertigung genutzten Geräte beim Wechsel der gefertigten Produkte häufig um konfiguriert werden, was auch ein Anpassen der elektrischen Anschlüsse erfordern kann. Es besteht daher ein großer Bedarf an Steckanordnungen, die modular verwendbar sind, die leicht um konfigurierbar sind, und die zudem ein großes Maß an Funktionssicherheit im dauernden Betrieb gewährleisten. Eine gattungsgemäße Steckanordnung ist aus der EP 909 122 A2 bekannt. Die DE 102 43 383 B2 offenbart ferner ein auf eine Tragschiene aufsetzbares Installationsgerät, dass an der Tragschiene mit einem Riegel verriegelbar ist.

Aufgabe der vorliegenden Erfindung ist es, eine Steckanordnung zu schaffen, die zum Anschluss elektrischer Leiter an eine Baugruppe vorgesehen ist, und die die oben genannten Eigenschaften erfüllt.

Die Aufgabe wird gelöst mit einer Steckanordnung nach dem Gegenstand des Anspruchs 1.

Weitere vorteilhafte Ausgestaltungen der Erfindung sind den Unteransprüchen zu entnehmen.

Die Steckanordnung ermöglicht ein Verschwenken des Steckanschlusses, so dass dieser in der Einbauposition an der Baugruppe angeordnet ist.

Die Baugruppe ist bevorzugt flächig ausgebildet. In einer bevorzugten Ausführungsform ist die Baugruppe eine Kontaktplatte oder eine Leiterplatte. Eine als Leiterplatte ausgeführte Baugruppe kann mit elektrischen Bauteilen bestückt oder unbestückt ausgebildet sein. Zudem sind sowohl ein- als auch mehrlagige Leiterplatten bevorzugt. Als Kontaktplatte sind Stromschienen oder Stromgitter bevorzugt.

Der Steckanschluss weist bevorzugt elektrische Anschlüsse zum Anschließen der Leiter auf, beispielsweise Schraubklemmen, Federklemmen und/oder Schneidklemmen. Weiterhin bevorzugt weist er elektrische Kontakte auf, beispielsweise Kontakttulpen und/oder Kontaktstecker, die an elektrische Gegenkontakte der Baugruppe anschließbar sind. Es ist bevorzugt, dass die elektrischen Gegenkontakte der Baugruppe die elektrischen Kontakte des Steckanschlusses in der Einbauposition elektrisch leitend kontaktieren, während sie die elektrischen Kontakte des Steckanschlusses in der Schwenkposition nicht elektrisch leitend kontaktieren. Auf diese Weise ist sichergestellt, dass in der Schwenkposition auch bei stromführender Baugruppe ein stromloses Umkonfigurieren der elektrischen Leiter erfolgt.

Um den Bediener zudem zu schützen, ist es ebenfalls bevorzugt, dass der Steckanschluss in einem elektrisch isolierenden Untergehäuse angeordnet ist. Aus demselben Grund ist es ebenfalls bevorzugt, dass das Übergehäuse elektrisch isolierend ausgebildet ist. Und zudem umgibt das Übergehäuse die Baugruppe bevorzugt zumindest teilweise. Dadurch ist die Gefahr, dass der Bediener bei stromführender Steckanordnung stromführende Bauteile der Steckanordnung berührt, sehr klein.

Die Verriegelung des Steckanschlusses am Übergehäuse mittels der Klinke gewährleistet, dass sich der Steckanschluss auch unter Vibrationsbelastung nicht unbeabsichtigt aus der Einbauposition löst. Sondern zum Verriegeln, und gegebenenfalls auch zum Lösen, ist ein aktives Betätigen des Schiebers durch den Bediener erforderlich. Die elektrisch leitende Verbindung der elektrischen Kontakte des Steckanschlusses an die elektrischen Gegenkontakte der Baugruppe ist daher sichergestellt.

Es weist der Steckanschluss den Befestigungsarm auf, an dem die Klinke angeordnet ist, und der reversibel in eine Befestigungsrichtung auslenkbar ist, so dass sich der Befestigungsarm, und daher mit ihm die Klinke, reversibel von der Grundposition in die Befestigungsposition verstellt. Zudem ist am Schieber bevorzugt eine Kulisse angeordnet, in die ein Kulissenstein eingreift, der am Befestigungsarm angeordnet ist. Beim Verschieben des Schiebers wird der Kulissenstein entlang der Kulisse geführt. Weiterhin ist am Schieber eine erste hintere Rampe vorgesehen, die beim Verschieben des Schiebers in die Betätigungsrichtung mit dem Stützmittel, insbesondere einer Kante des Untergehäuses, so zusammenwirkt, dass sich der Schieber in die Verriegelungsrichtung verschiebt. Dadurch verschiebt sich die Kulisse. Da der Kulissenstein innerhalb der Kulisse geführt ist, wird dadurch auch der Kulissenstein in die Verriegelungsrichtung verschoben, und mit ihm der Befestigungsarm sowie die Klinke.

Ein Verriegeln des Steckanschlusses ist daher in der Einbauposition des Steckanschlusses sehr einfach und sicher möglich, in dem der Schieber in die Betätigungsrichtung verschoben wird.

In einer bevorzugten Ausführungsform ist der Befestigungsarm einstückig am Steckanschluss oder am Untergehäuse des Steckanschlusses angeordnet. In dieser Ausführungsform erfolgt das Auslenken durch ein Verbiegen des Befestigungsarms.

Zum Lösen des Steckanschlusses ist es bevorzugt, dass am Schieber zudem eine zweite vordere Rampe vorgesehen ist, die beim Verschieben des Schiebers gegen die Betätigungsrichtung mit der Gegenklinke so zusammenwirkt, dass sich der Befestigungsarm gegen die Verriegelungsrichtung verstellt. Bevorzugt ist die zweite vordere Rampe etwa parallel der ersten hinteren Rampe vorgesehen. Beim Zurückschieben des Schiebers gegen die Betätigungsrichtung wird der Befestigungsarm daher aktiv zurückgestellt. Da ein aktives Zurückstellen des Schiebers erforderlich ist, löst sich diese Verriegelung auch unter Vibrationsbelastung nicht selbsttätig.

Weiterhin ist es bevorzugt, dass der Schieber eine Durchführung aufweist, die für den Eingriff des Betätigungswerkzeugs vorgesehen ist, um das Lösen der Verriegelung für den Bediener zu vereinfachen.

Die Schwenkachse ist bevorzugt an einer dem Befestigungsarm abgewandten Schwenkseite des Steckanschlusses angeordnet, um die Hebelwirkung beim Lösen zu nutzen, so dass der Steckanschluss besonders einfach vom Bediener aus der Verriegelung lösbar ist.
- Fig. 1: zeigt eine erfindungsgemäße Steckanordnung.

Die Fig. 1 zeigt eine erfindungsgemäße Steckanordnung 1. Die Steckanordnung 1 umfasst eine elektrische Baugruppe 3, die in einem elektrisch isolierenden Übergehäuse 5 der Steckanordnung 1 angeordnet ist. Als Baugruppe 3 ist in der Fig. 1 eine Leiterplatte vorgesehen. Daher werden die Begriffe Baugruppe 3 und Leiterplatte im Folgenden synonym verwendet. Prinzipiell sind aber auch andere Baugruppen 3 verwendbar, beispielsweise Kontaktplatten wie Stromschienen oder Stromgitter.

Am Übergehäuse 5 ist ein Schwenklager 50 vorgesehen, welches hier durch eine sich konzentrisch um eine Schwenkachse 20 in eine axiale Richtung 21 erstreckende Nut ausgebildet ist. Als Schwenklager 50 sind beliebige bekannte Schwenklager verwendbar.

Im Schwenklager 50 ist eine Schwenkwelle 40 eines Steckanschlusses 4 der Steckanordnung 1 um die Schwenkachse 20 in und gegen eine Schwenkrichtung 23 schwenkbar gelagert. Die Schwenkwelle 40 ist an einer Schwenkseite 200 des Steckanschlusses 4 vorgesehen.

Der Steckanschluss 4 ist zum elektrischen Anschluss elektrischer Leiter (nicht gezeigt) an die Leiterplatte 3 vorgesehen. Dafür umfasst der Steckanschluss 4 elektrische Anschlüsse 491, an die die elektrischen Leiter anschließbar sind, und die von einer Anschlussseite 402 des Steckanschlusses 4 aus zugänglich sind, sowie elektrische Kontakte 47, die zum Zusammenwirken mit elektrischen Gegenkontakten 32 der Leiterplatte 3 vorgesehen, und an einer Kontaktseite 401 des Steckanschlusses 4 angeordnet sind.

In einer bevorzugten Ausführungsform ist jeweils ein elektrischer Anschluss 491 mit einem elektrischen Kontakt 47 verbunden, so dass immer ein elektrischer Leiter mit einem elektrischen Gegenkontakt 32 der Leiterplatte 3 verbindbar ist. Prinzipiell ist aber auch möglich, weniger oder mehr elektrische Anschlüsse 491 als elektrische Kontakte 47 vorzusehen, diese unterschiedlich miteinander zu verbinden und/oder elektrische Bauteile (nicht gezeigt) im Steckanschluss 4 vorzusehen.

Zum Anschluss der elektrischen Leiter kommen beliebige elektrische Anschlüsse 491 in Frage, beispielsweise Schraubklemmen, Federkraftklemmen, Schneidklemmen oder weitere. Für den elektrischen Kontakt 47 ist es bevorzugt, Buchsen, beispielsweise Kontakttulpen, vorzusehen. Es kommen aber auch Stecker in Frage.

Sichtbar ist, dass die elektrischen Anschlüsse 491 hier als Schraubklemmen ausgebildet sind, da der Steckanschluss 4 anschlussseitig Betätigungsöffnungen 492 für die Schraubklemmen aufweist. Zudem ist sichtbar, dass die elektrischen Anschlüsse 492 jeweils Markierungen 493 aufweisen.

Der Steckanschluss 4 weist zum Schutz eines Bedieners ein elektrisch isolierendes Untergehäuse 400 auf, in dem seine elektrischen Anschlüsse 491 und Kontakte 47 angeordnet sind. Die Schwenkwelle 40 ist einstückig mit dem Untergehäuse 400 geformt, und zwar bevorzugt aus einem Kunststoff.

Als elektrische Kontakte 47 sind in diesem Steckanschluss 4 Kontakttulpen vorgesehen, die in einer durch das Untergehäuse 400 ausgebildeten Nut 46 angeordnet sind, so dass der Steckanschluss 4 auf eine Schmalseite der Leiterplatte 3 aufgeschoben wird. Als elektrische Gegenkontakte 32 sind auf der Leiterplatte 3 Kontaktflächen vorgesehen.

An der der Schwenkseite 200 gegenüber liegenden Seite weist der Steckanschluss 4 einen Befestigungsarm 41 auf, der ebenfalls einstückig mit dem Untergehäuse 400 gebildet ist. Der Befestigungsarm 41 erstreckt sich in eine Erstreckungsrichtung 22 quer zur Schwenkachse 20.

Der Steckanschluss 4 ist reversibel von einer Schwenkposition S, in der er nicht an der Leiterplatte 3 angeordnet ist, in eine Einbauposition B, in der er an der Leiterplatte 3 angeordnet ist, um die Schwenkachse 20 in die Schwenkrichtung 23 schwenkbar.

Am Befestigungsarm 41 ist zudem eine Klinke 42vorgesehen. Die Klinke 42 ist zum Verriegeln des Steckanschlusses 4 am Übergehäuse 5 vorgesehen und wirkt mit einer korrespondierenden Gegenklinke 52 des Übergehäuses 5 zusammen. Die Gegenklinke 52 ist hier als eine Kante des Übergehäuses 5 ausgebildet.

Zudem ist ein Kulissenstein 8 vorgesehen, der als Riegel ausgebildet ist, und sich in die axiale Richtung 21 erstreckt. Im Folgenden werden die Begriffe Kulissenstein 8 und Riegel synonym verwendet. Der Riegel 8 wird in zwei Kulissen 72 des Schiebers 7 geführt, die in gegenüberliegenden Wänden 701, 702 des Schiebers 7 angeordnet und als Führungsnut 72 ausgebildet sind. Die Kulissen 72 erstrecken sich in Richtung 22 des Befestigungsarms 41, so dass der Schieber 7 entlang des Befestigungsarms 41 verschieblich ist. Der Befestigungsarm 41 ist zwischen den Wänden 701, 702 angeordnet. Der Riegel 8 ist am Befestigungsarm 41 angeordnet und bevorzugt einstückig mit ihm gebildet.

Am Schieber 7 sind zum Verriegeln des Steckanschlusses 4 an den Wänden 701, 702 jeweils eine erste hintere Rampe 711, und zum Lösen jeweils eine zweite vordere Rampe 712 vorgesehen. Prinzipiell ist auch eine Ausführungsform des Schiebers 7 mit nur einer Kulisse 72, einer ersten hinteren Rampe 711 und einer ersten vorderen Rampe 712 denkbar.

Zum Verriegeln des Steckanschlusses 4 am Übergehäuse 5 ist der Schieber 7 entlang des Befestigungsarms 41 in eine Betätigungsrichtung 6 von einer Betätigungsposition T in eine Ruheposition Z verschieblich. Beim Verschieben geraten die ersten hinteren Rampen 711 in Anlage an ein Stützmittel 43 des Steckanschlusses 4, bevorzugt an eine Kante 43 seines Untergehäuses 400. Dadurch wird der Schieber 7 in eine Verriegelungsrichtung 452 gedrückt, so dass der in den Kulissen 72 geführte Riegel 8 von einer Verstellposition V in Verriegelungsrichtung 452 in eine Riegelposition R gedrückt wird. Dadurch wird der Befestigungsarm 41 aus seiner Grundposition G in Verriegelungsrichtung 452 in eine Befestigungsposition B gebogen, so dass die Klinke 42 sich ebenfalls in die Verriegelungsrichtung 452 verschiebt. In der Einbauposition R des Steckanschlusses 4 untergreift die Klinke 42 in der Befestigungsposition B des Befestigungsarms 41 die am Übergehäuse 5 angeordnete Gegenklinke 52. Dadurch ist der Steckanschluss 4 nicht mehr um die Schwenkachse 20 verschwenkbar und somit verriegelt.

Das Lösen des Steckanschlusses 4 dieser Steckanordnung 1 vom Übergehäuse 5 ist ebenso einfach durchführbar, da der Schieber 7 dafür lediglich gegen die Betätigungsrichtung 6 entlang des Befestigungsarms 41 verschoben werden muss. Dabei geraten die zweiten vorderen Rampen 712 in Anlage an die Gegenklinke 52. Die vorderen zweiten Rampen 712 sind etwa parallel den ersten hinteren Rampen 711 angeordnet. Beim Verschieben des Schiebers 7 gegen die Betätigungsrichtung 6 wird der Befestigungsarm 41 daher gegen die Verriegelungsrichtung 452 von der Befestigungsposition B in die Grundposition G zurück gedrückt, wobei sich auch die Klinke 42 zurückstellt. In der Grundposition G des Befestigungsarms 41 untergreift die Klinke 42 die Gegenklinke 52 nicht, so dass der Steckanschluss 4 gelöst und wieder um die Schwenkachse 20 verschwenkbar ist.

Zur weiteren Vereinfachung der Handhabung ist am Steckanschluss 20 ein Anschlag 44 und am Schieber 7 ein Gegenanschlag 74 vorgesehen, die in Form von zueinander korrespondierenden Vorsprüngen oder Kanten ausgebildet sind. In der Betätigungsposition T des Schiebers 7 liegt der Gegenanschlag 74 am Anschlag 44 an, so dass der Steckanschluss 4 durch Zug am Schieber 7 um die Schwenkachse 20 schwenkbar ist.

Zudem ist im Schieber 7 eine Durchführung 73 vorgesehen, die das Betätigen des Schiebers 7 mit einem Werkzeug (nicht gezeigt), beispielsweise einem Schraubenschlüssel ermöglicht.

Die Fig. 1(a) - (d) zeigen das Verschwenken des Steckanschlusses 4 von seiner Schwenkposition S in seine Einbauposition E. Dabei zeigt Fig. 1(a) den Steckanschluss 4 in Schwenkposition S und den Befestigungsarm 41 in seiner Grundposition G. In Fig. 1 (c) befindet sich der Steckanschluss 4 in der Einbauposition E, aber der Schieber 7 ist noch nicht vollständig in Betätigungsrichtung 6 in seine Ruheposition Z verschoben ist. Der Steckanschluss 4 ist daher noch nicht verriegelt. In Fig. 1 (d) ist der Steckanschluss 4 im Übergehäuse 5 verriegelt, da sich der Schieber 7 in Ruheposition Z befindet.

In den Fig. 1(e) - (g) ist das Befestigen des Befestigungsarms 41 am Übergehäuse 5 vergrößert dargestellt. Dabei befinden sich in der Fig. 1 (e) der Schieber 7 in der Betätigungsposition T, und der Befestigungsarm 41 in der Grundposition G. Der Steckanschluss 4 ist zwar um das Schwenklager 50 verschwenkt, befindet sich aber noch nicht in der Einbauposition E.

In der Fig. 1(f) ist der Steckanschluss 4 in die Einbauposition E verschwenkt. Anschlag 44 und Gegenanschlag 74 liegen aber noch aneinander an, so dass der Schieber 7 noch nicht in Betätigungsrichtung 6 verschoben ist. Der Befestigungsarm 41 befindet sich daher immer noch in seiner Grundposition G.

In der Fig. 1(g) ist der Schieber 7 hingegen in seine Ruheposition Z verschoben, so dass der Befestigungsarm 41 in Verriegelungsrichtung 452 in die Befestigungsposition B gebogen ist. Dadurch ist die Klinke 42 ebenfalls in die Verriegelungsrichtung 452 verstellt. In der Befestigungsposition B des Befestigungsarms 41 untergreift die Klinke 42 die Gegenklinke 52 am Übergehäuse 5, so dass der Steckanschluss 4 nicht mehr um die Schwenkachse 20 schwenkbar, und somit verriegelt ist.

### Bezugszeichenliste

- 1: Steckanordnung
- 10: Freier Raum unterhalb des Übergehäuses
- 20: Schwenkachse
- 200: Schwenkseite
- 21: Axiale Richtung
- 22: Erstreckungsrichtung des Befestigungsarms
- 23: Schwenkrichtung
- 3: Elektrische Baugruppe, Leiterplatte
- 32: Elektrischer Gegenkontakt
- 4: Steckanschluss
- 40: Schwenkwelle
- 400: Untergehäuse
- 401: Kontaktseite
- 402: Anschlussseite
- 41: Befestigungsarm
- 42: Klinke
- 43: Anformung, Kante
- 44: Anschlag
- 452: Verriegelungsrichtung
- 46: Nut
- 47: Elektrischer Kontakt, Kontakttulpe, Kontaktstecker
- 491: Elektrischer Anschluss für einen Leiter
- 492: Betätigungsöffnung
- 493: Markierung
- 5: Übergehäuse
- 50: Schwenklager
- 52: Gegenklinke
- 6: Betätigungsrichtung
- 7: Schieber
- 701, 702: Sich gegenüberliegende Wände des Schiebers
- 711: Erste hintere Rampe
- 712: Zweite vordere Rampe
- 72: Kulisse, Führungsnut
- 73: Durchführung
- 74: Gegenanschlag
- 8: Kulissenstein, Riegel
- S: Schwenkposition des Steckanschlusses 4
- E: Einbauposition des Steckanschlusses 4
- G: Grundposition des Befestigungsarms 41 und der Klinke 42
- B: Befestigungsposition des Befestigungsarms 41 und der Klinke 42
- T: Schieber Betätigungsposition des Schiebers 7
- Z: Ruheposition des Schiebers 7
- V: Verstellposition des Riegels 8
- R: Riegelposition des Riegels 8

## Patentansprüche

1. Steckanordnung (1) zum Anschluss elektrischer Leiter an eine elektrische Baugruppe (3), mit der Baugruppe (3) und einem an der Baugruppe (3) befestigten Übergehäuse (5), wobei am Übergehäuse (5) ein Steckanschluss (4) angeordnet ist, der eine Kontaktseite (401) aufweist, an der der Steckanschluss (4) an der Baugruppe (3) anordbar ist, sowie eine Anschlussseite (402), an der die elektrischen Leiter an den Steckanschluss (4) anschließbar sind, wobei der Steckanschluss (4) reversibel von einer Schwenkposition (S),
in der er nicht an der Baugruppe (3) angeordnet ist, um eine Schwenkachse (20) in eine Einbauposition (E), in der er an der Baugruppe (3) angeordnet ist, schwenkbar am Übergehäuse (5) befestigt ist,
**dadurch gekennzeichnet, dass**
der Steckanschluss (4) einen Befestigungsarm (41) aufweist, an dem eine Klinke (42) angeordnet ist, die mittels eines Schiebers (7) von einer Grundposition (G), in der der Steckanschluss (4) um die Schwenkachse (20) schwenkbar ist, in eine Befestigungsposition (B), in der der Steckanschluss (4) in seiner Einbauposition (E) verriegelt ist und mit einer Gegenklinke (52) des Übergehäuses (5) zusammenwirkt, verstellbar ist, wobei am Schieber (7) zumindest eine Kulisse (72) angeordnet ist, in die ein Kulissenstein (8) eingreift, der am Befestigungsarm (41) angeordnet ist, und dass am Schieber (7) eine erste hintere Rampe (711) vorgesehen ist, die beim Verschieben des Schiebers (7) in eine Betätigungsrichtung (6) mit einem Stützmittel (43) so zusammenwirkt, dass sich der Befestigungsarm (41) in die Verriegelungsrichtung (452) verstellt.

2. Steckanordnung (1) nach Anspruch 1, **dadurch gekennzeichnet, dass** der Befestigungsarm (41) reversibel in eine Befestigungsrichtung (452) auslenkbar ist, so dass sich die Klinke (42) reversibel von der Grundposition (G) in die Befestigungsposition (B) verstellt.

3. Steckanordnung (1) nach einem der vorherigen Ansprüche 1 oder 2, **dadurch gekennzeichnet, dass** der Steckanschluss (4) in einem Untergehäuse (400) angeordnet ist.

4. Steckanordnung (1) nach einem der vorherigen Ansprüche, **dadurch gekennzeichnet, dass** die erste hintere Rampe (711) beim Verschieben des Schiebers (7) in die Betätigungsrichtung (6) mit dem Stützmittel (43) an einer Kante des Untergehäuses (400) so zusammenwirkt, dass sich der Befestigungsarm (41) in die Verriegelungsrichtung (452) verstellt.

5. Steckanordnung (1) nach einem der vorherigen Ansprüche, **dadurch gekennzeichnet, dass** am Schieber (7) eine zweite vordere Rampe (712) vorgesehen ist, die beim Verschieben des Schiebers (7) gegen die Betätigungsrichtung (6) mit der Gegenklinke (52) so zusammenwirkt, dass sich der Befestigungsarm (41) gegen die Verriegelungsrichtung (452) verstellt.

6. Steckanordnung (1) nach einem der vorherigen Ansprüche, **dadurch gekennzeichnet, dass** der Befestigungsarm (41) einstückig am Steckanschluss (4) oder am Untergehäuse (400) des Steckanschlusses (4) angeordnet ist.

7. Steckanordnung (1) nach einem der vorherigen Ansprüche, **dadurch gekennzeichnet, dass** die Schwenkachse (20) an einer dem Befestigungsarm (41) abgewandten Schwenkseite (200) des Steckanschlusses (4) angeordnet ist.

8. Steckanordnung (1) nach einem der vorherigen Ansprüche, **dadurch gekennzeichnet, dass** der Steckanschluss (4) elektrische Anschlüsse (491) zum Anschließen der Leiter aufweist.

9. Steckanordnung (1) nach einem der vorherigen Ansprüche, **dadurch gekennzeichnet, dass** der Steckanschluss (4) elektrische Kontakte (47), also Kontakttulpen und/oder Kontaktstecker, aufweist, die an elektrische Gegenkontakte (32) der Baugruppe (3) anschließbar sind.

10. Steckanordnung (1) nach einem der vorherigen Ansprüche, **dadurch gekennzeichnet, dass** das Übergehäuse (5) die Baugruppe (3) zumindest teilweise umgibt.

## Claims

1. A plug arrangement (1) for connecting electrical conductors to an electrical assembly (3), having the assembly (3) and an enclosure (5) fastened to the assembly (3), wherein a plug terminal (4) is arranged on the enclosure (5), which has a contact side (401), on which the plug terminal (4) can be arranged on the assembly (3), and a terminal side (402), on which the electrical conductors are attachable to the plug terminal (4), wherein the plug terminal (4) is fastened on the enclosure (5) so it is reversibly pivotable from a pivot position (S), in which it is not arranged on the assembly (3), about a pivot axis (20) into an installation position (E), in which it is arranged on the assembly (3),
**characterized in that** the plug terminal (4) has a fastening arm (41), on which a pawl (42) is arranged, which is adjustable by means of a slide (7) from a base position (G), in which the plug terminal (4) is pivotable about the pivot axis (20), into a fastening position (B), in which the plug terminal (4) is locked in its installation position (E) and interacts with a counter pawl (52) of the enclosure (5), wherein at least one link (72) is arranged on the slide (7), in which a link block (8) engages, which is fastened on the fastening arm (41), and a first rear ramp (711) is provided on the slide (7), which interacts with a support means (43) during the displacement of the slide (7) in an actuation direction (6) so that the fastening arm (41) is adjusted in the locking direction (452).

2. The plug arrangement (1) according to Claim 1, **characterized in that** the fastening arm (41) can be deflected reversibly in a fastening direction (452), so that the pawl (42) is reversibly adjusted from the base position (G) into the fastening position (B).

3. The plug arrangement (1) according to any one of preceding Claims 1 or 2, **characterized in that** the plug terminal (4) is arranged in a sub-housing (400).

4. The plug arrangement (1) according to any one of the preceding claims, **characterized in that** the first rear ramp (711) interacts with the support means (43) at an edge of the sub-housing (400) during the displacement of the slide (7) in the actuation direction (6) so that the fastening arm (41) is adjusted in the locking direction (452).

5. The plug arrangement (1) according to any one of the preceding claims, **characterized in that** a second front ramp (712) is provided on the slide (7), which interacts with the counter pawl (52) during the displacement of the slide (7) opposite to the actuation direction (6) so that the fastening arm (41) is adjusted against the locking direction (452).

6. The plug arrangement (1) according to any one of the preceding claims, **characterized in that** the fastening arm (41) is integrally arranged on the plug terminal (4) or on the sub-housing (400) of the plug terminal (4).

7. The plug arrangement (1) according to any one of the preceding claims, **characterized in that** the pivot axis (20) is arranged on a pivot side (200) of the plug terminal (4) facing away from the fastening arm (41).

8. The plug arrangement (1) according to any one of the preceding claims, **characterized in that** the plug terminal (4) has electrical terminals (491) for connecting the conductors.

9. The plug arrangement (1) according to any one of the preceding claims, **characterized in that** the plug terminal (4) has electrical contacts (47), i.e., contact sockets and/or contact plugs, which are attachable to electrical counter contacts (32) of the assembly (3).

10. The plug arrangement (1) according to any one of the preceding claims, **characterized in that** the enclosure (5) at least partially encloses the assembly (3).

## Revendications

1. Dispositif d'enfichage (1) pour la connexion de conducteurs électriques à un module électrique (3), avec le module (3) et un boîtier supérieur (5) fixé au module (3), lequel boîtier supérieur (5) comporte un connecteur d'enfichage (4) présentant un côté de contact (401) sur lequel le connecteur d'enfichage (4) peut être disposé sur le module (3), ainsi qu'un côté de connexion (402) sur lequel les conducteurs électriques peuvent être connectés au connecteur d'enfichage (4), le connecteur d'enfichage (4) étant fixé sur le boîtier supérieur (5) de façon réversible avec la possibilité de pivoter autour d'un axe de pivotement (20) entre une position de pivotement (S) dans laquelle il n'est pas disposé sur le module (3) et une position de montage (E) dans laquelle il est disposé sur le module (3), **caractérisé en ce que** le connecteur d'enfichage (4) présente un bras de fixation (41) sur lequel est disposé un cliquet (42) qui peut être déplacé au moyen d'une coulisse (7) d'une position de base (G) dans laquelle le connecteur d'enfichage (4) peut pivoter autour de l'axe de pivotement (20) à une position de fixation (B) dans laquelle le connecteur d'enfichage (4) est verrouillé dans sa position de montage (E) et coopère avec un contre-cliquet (52) du boîtier supérieur (5), la coulisse (7) comportant au moins une glissière (72) dans laquelle se met en prise un coulisseau (8) disposé sur le bras de fixation (41),
et **en ce qu'**il est prévu sur la coulisse (7) une première rampe sur l'arrière (711) qui coopère avec un moyen d'appui (43) lors de la translation de la glissière (7) dans un sens d'actionnement (6) de telle manière que le bras de fixation (41) se déplace dans le sens de verrouillage (452).

2. Dispositif d'enfichage (1) selon la revendication 1, **caractérisé en ce que** le bras de fixation (41) peut être dévié de façon réversible dans un sens de fixation (452), de sorte que le cliquet (42) se déplace de façon réversible de la position de base (G) à la position de fixation (B).

3. Dispositif d'enfichage (1) selon l'une des revendications 1 ou 2, **caractérisé en ce que** le connecteur d'enfichage (4) est disposé dans un boîtier inférieur (400).

4. Dispositif d'enfichage (1) selon l'une des revendications précédentes, **caractérisé en ce que** la première rampe sur l'arrière (711) coopère avec le moyen d'appui (43) sur une arête du boîtier inférieur (400) lors de la translation de la coulisse (7), de telle façon que le bras de fixation (41) se déplace dans le sens de verrouillage (452).

5. Dispositif d'enfichage (1) selon l'une des revendications précédentes, **caractérisé en ce qu'**il est prévu sur la coulisse (7) une deuxième rampe sur l'avant (712) qui coopère avec le contre-loquet (52) lors de la translation de la coulisse (7) en sens inverse du sens d'actionnement (6), de telle manière que le bras de fixation (41) se déplace en sens inverse du sens de verrouillage (452).

6. Dispositif d'enfichage (1) selon l'une des revendications précédentes, **caractérisé en ce que** le bras de fixation (41) est disposé d'un seul tenant au connecteur d'enfichage (4) ou au boîtier inférieur (400) du connecteur d'enfichage (4).

7. Dispositif d'enfichage (1) selon l'une des revendications précédentes, **caractérisé en ce que** l'axe de pivotement (20) est disposé sur un côté de pivotement (200) du connecteur d'enfichage (4) situé à l'opposé du bras de fixation (41).

8. Dispositif d'enfichage (1) selon l'une des revendications précédentes, **caractérisé en ce que** le connecteur d'enfichage (4) présente des connexions électriques (491) pour la connexion des conducteurs.

9. Dispositif d'enfichage (1) selon l'une des revendications précédentes, **caractérisé en ce que** le connecteur d'enfichage (4) présente des contacts électriques (47), autrement dit des contacts à tulipe ou des contacts enfichables, qui peuvent être connectés à des contacts électriques correspondants (32) du module (3).

10. Dispositif d'enfichage (1) selon l'une des revendications précédentes, **caractérisé en ce que** le boîtier supérieur (5) entoure au moins partiellement le module (3).
